# EUROPÄISCHE PATENTSCHRIFT

(11) **EP 3 209 434 B1**
(45) Veröffentlichungstag und Bekanntmachung des Hinweises auf die Patenterteilung: **15.12.2021**
(21) Anmeldenummer: 15784673.4
(22) Anmeldetag: 22.10.2015
(51) Int. Cl.: B07B 1/54

(54) **SIEBREINIGER, SIEBEINHEIT UND VERFAHREN**
SIEVE CLEANER, SIEVE UNIT AND METHOD
NETTOYEUR DE TAMIS, UNITÉ DE TAMIS ET PROCÉDÉ

(30) Priorität: 24.10.2014 EP 14190278
(43) Veröffentlichungstag der Anmeldung: 30.08.2017
(73) Patentinhaber: Bühler AG, 9240 Uzwil (CH)
(72) Erfinder: KÜNZLE, Simon, CH-9533 Kirchberg (CH); EGGER, Nicolas, CH-9230 Flawil (CH)
(74) Vertreter: Hepp Wenger Ryffel AG
(86) Internationale Anmeldenummer: PCT/EP2015/074535
(87) Internationale Veröffentlichungsnummer: WO 2016/062826

(56) Entgegenhaltungen:
- EP-B1- 0 694 341
- DE-U1- 29 802 807

## Beschreibung

Die Erfindung betrifft einen Siebreiniger zum Reinigen einer Siebfläche eines Siebkastens, welcher die Siebfläche und einen Siebboden enthält. Insbesondere kann ein solcher Siebreiniger zum Reinigen einer Siebfläche eines Siebkastens eines Plansichters ausgebildet sein. Weiterhin betrifft die Erfindung eine Siebeinheit und ein Verfahren zum Aufrüsten oder Umrüsten eines Siebkastens.

Bewegliche Siebreiniger, die auf einen Siebboden eines Siebkastens aufgelegt werden können und mit deren Hilfe eine Siebfläche des Siebkastens gereinigt werden kann, sind an sich bekannt. Derartige Siebe sind stapelfähig und können beispielsweise als Siebstapel in Plansichtern angeordnet sein, um körnige bis mehlige Produkte in verschiedene Fraktionen und Qualitäten zu trennen bzw. zu sichten. Die Siebreiniger nehmen dabei die schwingenden Bewegungen des Plansichters und der Siebkästen auf und bewegen sich hierdurch zufällig auf dem Siebboden umher, wobei sie immer wieder am Siebrahmen zurückprallen.

Siebreiniger sind beispielsweise aus der EP 0 694 341 B1 bekannt. Diese Siebreiniger enthalten einen Taumelfuss, der sich entlang einer Schwerachse des Siebreinigers erstreckt und derart ausgebildet ist, dass er auf den Siebboden auflegbar ist und der Siebreiniger um den Taumelfuss herum verkippbar ist. Die Bewegung wird durch die Trägheit, die Gleitreibung zwischen Taumelfuss und Siebboden und durch den asymmetrischen Aufbau des Siebreinigers beeinflusst. Die eigentliche Reinigungswirkung wird durch abgerundete Noppen oder Bürsten erzielt, die aufgrund der taumelnden Bewegung des Siebreinigers an die Siebfläche schlagen und/oder daran entlang gleiten. Dabei werden Bürsten eher für feinere Siebflächen mit Maschenweiten im Bereich von beispielsweise 85 bis 250 µm eingesetzt und Noppen für gröbere Siebflächen mit Maschenweiten von beispielsweise 250 µm oder mehr. Ähnliche Siebreiniger, bei denen die Reinigung durch an die Siebfläche schlagende Noppen oder Bürsten erfolgt, sind auch in DE 10 2006 005 970 A1, US 6,095,339 A,
DE 36 40 569 A1, DE 24 11 455 A1, DE 29 52 215 A1,
DE 79 36 430 U1, DE 90 15 461 U1, DE 86 31 814 U1,
EP 0 536 803 B1, EP 2 465 616 A1, WO 99/28053 A1,
DE 1 507 747 A1, DE 873 345 C, US 2,086,199 und DE 164924 offenbart. Ein bürstenloser Siebreiniger bzw. eine Siebeinheit mit mindestens einem bürstenlosen Siebreiniger gemäß dem Oberbegriff des Anspruchs 1 bzw. 11 ist aus der DE 298 02 807 U1 bekannt.

All diesen bekannten Siebreinigern wohnen jedoch gewisse Nachteile inne. Denn die Borsten der Bürsten können aufgrund der mechanischen Beanspruchungen mit der Zeit ausfallen, was unter hygienischen Gesichtspunkten nicht zu vertreten ist - insbesondere wenn die Siebreiniger in Plansichtern eingesetzt werden, in denen Lebensmittel wie beispielsweise Getreide oder Getreidemahlprodukte gesichtet werden. Es hat sich gezeigt, dass Siebreiniger mit Noppen die an der Siebfläche anhaftende Produktschicht eher noch weiter verschmieren anstatt diese abzulösen. Weiterhin haben sich viele der bekannten Siebreiniger nicht als besonders effizient erwiesen, da sie die Siebfläche nur in unzureichendem Masse reinigen. Kompaktere Siebreiniger sind auch in US 1,925,447 und

WO 2010/045284 A1 offenbart. Diese Siebreiniger sind aus einfachen geometrischen Figuren zusammengesetzt, wie etwa Kugeln, Zylindern und Polyedern. Versuche mit zumindest ähnlichen Siebreinigern haben jedoch gezeigt, dass diese eher zu einem Verstopfen der Siebfläche neigen.

Angesichts der Nachteile des Standes der Technik ist es eine Aufgabe der vorliegenden Erfindung einen verbesserten und/oder alternativen Siebreiniger bereitzustellen. Insbesondere soll der Siebreiniger die Siebfläche möglichst effizient reinigen, ohne diesen oder den Siebrahmen zu beschädigen, wobei zudem den Hygiene-Anforderungen an die Verarbeitung von Lebensmitteln entsprochen werden soll.

In aufwändigen und umfangreichen Versuchsreihen wurde eine Vielzahl verschiedenster Formen möglicher Siebreiniger im Hinblick auf die Erfüllung der obigen Anforderungen getestet. Beispielsweise wurden Siebreiniger mit Silikonlappen oder mit Aluminiumstiften anstelle von Noppen oder Bürsten verwendet, es wurden exzentrische Schwerpunkte erzeugt, die elastischen Eigenschaften wurden variiert, Einflüsse der Abmessungen und deren Verhältnisse wurden ausgewertet etc. Wie diese Versuchsreihen ergaben, haben sich die im Folgenden beschriebenen und beanspruchten Siebreiniger als besonders vorteilhaft erwiesen.

Die genannten Aufgaben werden also in einem ersten Aspekt der Erfindung durch einen Siebreiniger gemäß dem Anspruch 1 gelöst. Dieser Siebreiniger
ist zum Reinigen einer Siebfläche eines Siebkastens ausgebildet, welcher die Siebfläche und einen Siebboden enthält. Bei der Siebfläche kann es sich beispielsweise um ein Siebgewebe handeln. Der Siebreiniger kann etwa zum Reinigen einer Siebfläche, wie etwa eines Siebgewebes, eines Siebkastens eines Plansichters ausgebildet sein. Der Siebreiniger enthält einen Taumelfuss, der sich entlang einer Hauptachse des Siebreinigers erstreckt und derart ausgebildet ist, dass er auf den Siebboden auflegbar ist und der Siebreiniger um diesen Taumelfuss herum verkippbar ist. Die genannte Hauptachse kann beispielsweise eine Schwerachse des Siebreinigers sein. Weiterhin enthält der Siebreiniger mindestens ein Reinigungselement mit einem Reinigungsbereich, wobei der bzw. jeder Reinigungsbereich eine Vielzahl von Reinigungsflächen zum Reinigen der Siebfläche aufweist.

Erfindungsgemäss sind die Reinigungsflächen jeweils für einen mindestens linienförmigen Kontakt mit der Siebfläche ausgebildet und durch im Reinigungsbereich gebildete Schlitze voneinander getrennt.

Unter einem linienförmigen Kontakt wird hier und im Folgenden ein eindimensionaler Kontakt verstanden - im Gegensatz zu einem punktförmigen, also nulldimensionalen Kontakt, der zwischen einem aus dem Stand der Technik bekannten abgerundeten Noppen oder Borstenenden und einer ebenen Siebfläche besteht. Die Formulierung "mindestens linienförmig" schliesst dabei auch flächige, also zweidimensionale Kontakte ein.

Der mindestens linienförmige Kontakt führt dazu, dass die Reinigungsflächen bei Rotation um die Hauptachse des Siebreinigers einen flächigen, also zweidimensionalen Bereich der Siebfläche überstreichen. Hierdurch wird ein wesentlicher Anteil der Reinigung durch ein Abstreifen des Feingutes von der Siebfläche erzielt, welches durch diese hindurchgetreten ist. Ein Abklopfen, so wie es die aus dem Stand der Technik bekannten Noppen hauptsächlich hervorrufen, kann also eher vernachlässigt werden. Somit werden auch die mit dem Abklopfen einhergehenden Beschädigungen der Siebfläche reduziert. Die zwischen den Reinigungsflächen gebildeten Schlitze sorgen dabei dafür, dass das Feingut teilweise durch diese Schlitze hindurchtreten kann. Hierdurch wird verhindert, dass das Feingut von den Reinigungsbereichen lediglich in die Siebfläche hineingestrichen wird oder dass die Siebfläche aufgrund des sich anstauenden Feingutes vom Siebreiniger weggedrückt wird. Insgesamt haben die erfindungsgemässen Siebreiniger also den Vorteil, dass sie die Siebfläche wenigstens gleich gut oder sogar noch effizienter reinigen können, als es die aus dem Stand der Technik vermochten. Dieser Vorteil besteht auch für Siebflächen, insbesondere Siebgewebe, mit kleineren Maschenweiten, für die im Stand der Technik Siebreiniger mit Bürsten eingesetzt wurden, insbesondere also für Siebflächen mit Maschenweiten von weniger als 250 µm, bevorzugt weniger als 180 µm, weiter bevorzugt weniger als 150 µm, noch weiter bevorzugt weniger als 125 µm und besonders bevorzugt weniger als 90 µm.

Der Taumelfuss kann abgerundet sein, wodurch das Kippen vereinfacht und die Bewegungsfreiheit des Siebreinigers erhöht werden kann. Der Reinigungsbereich enthält keine Bürsten. Da folglich keine Borsten ausreissen können, kann der Siebreiniger hierdurch Hygiene-Anforderungen erfüllen.

Erfindungsgemäß erstrecken sich die Schlitze in einer Schlitzrichtung, die mit einer bezüglich der Hauptachse radialen Richtung einen Winkel einschliessen, der im Bereich von 30 ° bis 60 ° und besonders bevorzugt von 40 ° bis 50 ° liegt und ganz besonders bevorzugt 45 ° ist. Derartige Winkel sorgen für mehr abstreifende Kanten, die insbesondere in verschiedenen Bewegungsrichtungen nützlich sind.

Bei Rotation um die Hauptachse überstreichen die Reinigungsflächen in einer bezüglich der Hauptachse radialen Richtung jeweils eine gedachte Reinigungslinie. Bevorzugt liegt das Verhältnis aus dem radialen Abstand zweier benachbarter Reinigungslinien und der radialen Länge der Reinigungslinien im Bereich von 50 % und 100 %, besonders bevorzugt von 90 % und 95 %.

Alternativ ist es auch denkbar und liegt im Rahmen der Erfindung, dass die Reinigungslinien der einzelnen Reinigungsflächen direkt aneinander anschliessen oder sogar einander überlappen. Die Reinigungselemente, insbesondere die weiter unten noch erläuterten bevorzugten Reinigungsarme, können parallel zur Hauptachse eine Höhe aufweisen, und die Schlitze können parallel zur Hauptachse eine Tiefe aufweisen. Bevorzugt ist das Verhältnis zwischen der Tiefe der Schlitze und der Höhe der Reinigungselemente, insbesondere der Reinigungsarme, grösser als 0 % und kleiner oder gleich 20 %; bevorzugt ist das Verhältnis etwa 10 %. Je grösser dieses Verhältnis ist, desto geringer sind bei gegebener Höhe der Reinigungselemente die Gleitreibung zwischen Siebreiniger und Siebfläche und das Festsetzen des Feingutes und umso weniger besteht die Gefahr des Stillstandes des Siebreinigers. Zu grosse Verhältnisse würden hingegen dazu führen, dass sich das Feingut in zu hohem Masse in den Schlitzen festsetzt.

Vorteilhaft verlaufen die Schlitze ein und desselben Reinigungselementes parallel zueinander.

Mit besonderem Vorteil weist der Siebreiniger einen die Hauptachse enthaltenden mittleren Bereich mit einer dem Taumelfuss gegenüberliegenden Oberseite auf, die gegenüber den Reinigungsflächen derart vertieft ist, dass sie nicht in Kontakt mit der Siebfläche bringbar ist, insbesondere nicht in Kontakt mit einer im Wesentlichen ebenen Siebfläche bringbar ist. Insbesondere bildet also die genannte Oberseite keine Reinigungsfläche zum Reinigen der Siebfläche. An der Oberseite des mittleren Bereiches vorhandene, nicht gegenüber den Reinigungsflächen der Reinigungselemente vertiefte Reinigungsflächen würden nämlich dazu führen, dass diese bereits im unverkippten Zustand des Siebreinigers in Kontakt mit der Siebfläche gerieten. Dies würde zu einem Abbremsen oder sogar Festklemmen des Siebreinigers zwischen Siebboden und Siebfläche führen.

Bevorzugt enthält der Siebreiniger mindestens drei Reinigungselemente, insbesondere mindestens drei wie unten noch im Detail beschriebene Reinigungsarme. In dieser Ausführungsform ist jedes der mindestens drei Reinigungselemente mit einem jeweiligen Reinigungsbereich versehen, wobei jeder Reinigungsbereich eine Vielzahl von Reinigungsflächen zum Reinigen der Siebfläche aufweist. Die Reinigungsflächen sind derart angeordnet und ausgebildet, dass beim Stillstand des Siebkastens (also insbesondere in Abwesenheit der Bewegungen des Siebkastens, die das Sieben unterstützen) und bei straff gespannter Siebfläche die Reinigungsflächen mindestens zweier der Reinigungselemente, aber nicht die Reinigungsflächen sämtlicher Reinigungselemente, gleichzeitig in Kontakt mit der Siebfläche sind oder bringbar sind, wobei dabei im Wesentlichen sämtliche Reinigungsflächen dieser Reinigungselemente in Kontakt mit der Siebfläche sind oder bringbar sind.

Mit anderen Worten ist es nicht möglich, sämtliche Reinigungselemente gleichzeitig in Kontakt mit der Siebfläche zu bringen. Stattdessen geraten auf Grund der Taumelbewegung des Siebreinigers immer wieder die Reinigungsflächen anderer Reinigungselemente in Kontakt mit der Siebfläche. Die Schlitze der jeweils nicht in Kontakt mit der Siebfläche befindlichen Reinigungselemente können sich dabei jeweils entleeren. Enthält der Siebreiniger beispielsweise genau drei Reinigungselemente, so sind beim Stillstand des Siebkastens und bei straff gespannter Siebfläche genau zwei Reinigungselemente gleichzeitig in Kontakt mit der Siebfläche.

Sind die Reinigungsflächen zweier oder mehrerer Reinigungselemente gleichzeitig in Kontakt mit der Siebfläche, so sind im Wesentlichen sämtliche Reinigungsflächen dieser Reinigungselemente in Kontakt mit der Siebfläche. Dabei bedeutet "im Wesentlichen sämtliche", dass mindestens 50 %, bevorzugt mindestens 70 %, weiter bevorzugt mindestens 90 % und besonders bevorzugt sämtliche Reinigungsflächen der genannten zwei Reinigungselemente in Kontakt mit der Siebfläche sind. In dieser Ausführungsform ist es also beispielsweise ausgeschlossen, dass von zwei Reinigungselementen jeweils nur eine einzige Reinigungsfläche in Kontakt mit der Siebfläche ist. Auf diese Weise werden der Kontakt mit der Siebfläche und damit auch die Reinigungswirkung erhöht.

Vorteilhafterweise ist der Siebreiniger aus einem ausreichend elastischen Material gefertigt. Für diesen Zweck hat es sich als günstig erwiesen, den Siebreiniger aus einem vergleichsweise weichen Polyurethan zu fertigen, wie beispielsweise aus einem Elastollan^{®}, welches von BASF erhältlich ist. Elastollan^{®} ist zudem zulässig für die Verarbeitung von Lebensmitteln, wie beispielsweise Getreide oder Getreidemahlprodukten. Elastische Materialien haben unter anderem den Vorteil, dass ein Siebrahmen des Siebkastens durch das Anstossen des Siebreinigers weniger beschädigt wird. Die erfindungsgemässen Siebreiniger lassen sich beispielsweise in einem Spritzgussverfahren herstellen.

Ebenfalls mit Vorteil weist der Siebreiniger eine ungerade Anzahl von Reinigungselementen, insbesondere Reinigungsarmen, auf. Dabei ist die genannte Anzahl bevorzugt mindestens drei und besonders bevorzugt genau drei. Ebenfalls bevorzugt sind die Reinigungselemente in Umfangsrichtung gleichmässig verteilt. Dieser Aufbau ist besonders einfach und ermöglicht einen vorteilhaften Kompromiss zwischen der Reinigungswirkung und den zwischen den Reinigungselementen, insbesondere den Reinigungsarmen, gebildeten Freiraum.

Ebenfalls mit besonderem Vorteil ist/sind, dass/die Reinigungselement(e) als Reinigungsarm(e) ausgebildet ist/sind, der/die sich von einem die Hauptachse enthaltenden mittleren Bereich des Siebreinigers radial nach aussen erstreckt/erstrecken. Auch dies trägt zu dem genannten vorteilhaften Kompromiss bei.

Ebenfalls bevorzugt ist es, wenn die Reinigungsflächen einreihig entlang der Reinigungsarme angeordnet sind. Hierdurch wird ebenfalls eine ausreichend niedrige Gleitreibung zwischen Siebreiniger und Siebfläche erzielt, was ein Zusetzen der Schlitze durch das Feingut und auch einen Stillstand des Siebreinigers verhindert.

Die Reinigungsarme können eine Länge aufweisen, die im Bereich von 5 bis 15 cm, bevorzugt 6,5 bis 7,5 cm liegt. Weiterhin bevorzugt weisen die die Reinigungsbereiche eine radiale Länge auf, wobei das Verhältnis dieser radialen Länge zur Länge der Reinigungsarme im Bereich von 50 bis 100 % liegt und bevorzugt etwa 85 % ist.

An den äusseren Enden der Reinigungselemente, insbesondere der Reinigungsarme, können Schlagschutze angeordnet sein. Hierdurch kann das Risiko reduziert werden, dass die Reinigungsflächen durch Kontakte mit dem Siebrahmen verschleissen. Die Schlagschutze können beispielsweise als Verstärkungen der Reinigungselemente in einer senkrecht zur Hauptachse verlaufenden Ebene ausgebildet sein.

Um das mit Hilfe der Reinigungselemente von der Siebfläche entfernte Feingut aus dem Siebkasten zu entfernen, kann der Siebreiniger mindestens einen Ausräumer zum Ausräumen von auf dem Siebboden befindlichem Feingut durch eine in einem Siebrahmen des Siebkastens gebildete Ausräumöffnung aufweisen. Vorteilhafterweise ist eine solche Ausräumöffnung am Ende eines Reinigungsarmes angeordnet.

Bevorzugt ist der Siebreiniger einstückig ausgebildet. Dies erleichtert seine Herstellung und reduziert weiterhin das Risiko eines Verlustes von einzelnen Bestandteilen.

Ein weiterer Aspekt der Erfindung betrifft eine Siebeinheit gemäß dem Anspruch 10.

Diese enthält mindestens einen Siebkasten mit einem Siebboden und einer Siebfläche, insbesondere einem Siebgewebe, sowie mindestens einen Siebreiniger, der auf den Siebboden auflegbar oder aufgelegt ist.

Der Siebreiniger der erfindungsgemässen Siebeinheit weist mindestens drei Reinigungselemente, insbesondere drei Reinigungsarme, mit einem jeweiligen Reinigungsbereich auf, wobei jeder Reinigungsbereich eine Vielzahl von Reinigungsflächen zum Reinigen der Siebfläche aufweist. Dabei sind die Reinigungsflächen derart angeordnet und ausgebildet, dass beim Stillstand des Siebkastens (also in insbesondere Abwesenheit der Bewegungen des Siebkastens, die das Sieben unterstützen) und bei straff gespannter Siebfläche die Reinigungsflächen mindestens zweier der Reinigungselemente, aber nicht die Reinigungsflächen sämtlicher Reinigungselemente, gleichzeitig in Kontakt mit der Siebfläche sind oder bringbar sind, wobei dann im Wesentlichen sämtliche Reinigungsflächen dieser Reinigungselemente in Kontakt mit der Siebfläche sind oder bringbar sind.

Dies und andere Vorteile können dadurch erreicht werden, dass der Siebreiniger mindestens drei Reinigungselemente aufweist und der Siebreiniger und der Siebkasten derart ausgebildet und aufeinander abgestimmt sind, dass beim Stillstand des Siebkastens (also in insbesondere Abwesenheit der Bewegungen des Siebkastens, die das Sieben unterstützen), bei korrekt eingespannter Siebfläche und beim Aufliegen des Taumelfusses auf dem Siebboden die Reinigungsflächen aller Reinigungselemente einen Abstand von weniger als 5 mm, bevorzugt weniger als 3 mm, besonders bevorzugt weniger als 1,4 mm von der Siebfläche aufweisen. Aufgrund dieses geringen Maximalabstandes von der Siebfläche ist auch die zur Siebfläche senkrechte, also insbesondere vertikale Geschwindigkeitskomponente begrenzt, mit der die Reinigungsflächen auf die Siebfläche auftreffen, wenn der Siebreiniger um den Taumelfuss herum kippt.

Wie oben bereits erläutert wurde, ist eine effiziente Reinigung der Siebfläche auch dann möglich, wenn die Maschenweite der Siebfläche, insbesondere des Siebgewebes, kleiner als 250 µm ist, bevorzugt kleiner als 180 µm, weiter bevorzugt kleiner als 150 µm, noch weiter bevorzugt kleiner als 125 µm und besonders bevorzugt kleiner als 90 µm.

Schliesslich betrifft ein weiterer Aspekt der Erfindung ein Verfahren zum Aufrüsten oder Umrüsten eines Siebkastens gemäß dem Anspruch 12. In diesem Verfahren wird ein erfindungsgemässer Siebreiniger derart auf einen Siebboden des Siebkastens aufgelegt, dass eine wie vorstehend beschriebene Siebeinheit gebildet wird.

Im Folgenden wird die Erfindung an Hand mehrerer Ausführungsbeispiele und Zeichnungen näher erläutert. Dabei zeigen
- Figur 1:: einen ersten nicht erfindungsgemässen Siebreiniger in einer perspektivischen Ansicht;
- Figur 2:: einen zweiten nicht erfindungsgemässen Siebreiniger in einer perspektivischen Ansicht;
- Figur 3:: einen dritten erfindungsgemässen Siebreiniger in einer perspektivischen Ansicht;
- Figur 4:: eine Skizze zur Veranschaulichung der von den Reinigungsflächen der Siebreiniger gemäss Figuren 2 und 3 überstrichenen Reinigungslinien;
- Figur 5:: einen vierten erfindungsgemässen Siebreiniger in einer perspektivischen Ansicht;
- Figur 6:: den vierten erfindungsgemässen Siebreiniger in einer ersten Seitenansicht;
- Figur 7:: den vierten erfindungsgemässen Siebreiniger in einer zweiten Ansicht;
- Figur 8:: den vierten erfindungsgemässen Siebreiniger in einer Draufsicht;
- Figur 9:: eine Schnittansicht des vierten erfindungsgemässen Siebreinigers entlang der Linie A-A gemäss Figur 8;
- Figur 10:: eine Seitenansicht des in einem Siebkasten aufgenommenen vierten erfindungsgemässen Siebreinigers.

Die in Figur 1 dargestellte erste nicht erfindungsgemäße Ausführungsform des Siebreinigers 1' enthält einen hier nicht erkennbaren Taumelfuss. Dieser erstreckt sich entlang einer Hauptachse A' des Siebreinigers 1', die auch zugleich eine seiner Schwerachsen bildet. Er ist ausgebildet wie der Taumelfuss 5 im vierten erfindungsgemässen Ausführungsbeispiel gemäss Figuren 5 bis 9.

Von einem mittleren Bereich 10' des Siebreinigers 1' erstrecken sich drei als Reinigungsarme 6' ausgebildete Reinigungselemente, die in Umfangsrichtung gleichmässig um die Schwerachse A' verteilt sind. Jeder der Reinigungsarme 6' enthält einen jeweiligen Reinigungsbereich 7'. Jeder der Reinigungsbereiche 7' weist eine Vielzahl von rechteckigen Reinigungsflächen 8' auf, die senkrecht zur Schwerachse A' verlaufen und jeweils für einen flächigen Kontakt mit einer hier nicht dargestellten Siebfläche ausgebildet sind (siehe dazu Figur 10, die einen Siebkasten und einen darin angeordneten erfindungsgemässen Siebreiniger zeigt). Die Reinigungsflächen 8' werden durch die im jeweiligen Reinigungsbereich 7' gebildete Schlitze 9' voneinander getrennt. Im hier dargestellten ersten Ausführungsbeispiel erstrecken sich die Schlitze 9' entlang einer Schlitzrichtung S', die mit einer bezüglich der Schwerachse A' radialen Richtung R' einen Winkel α' einschliessen, der 90° ist. Mit anderen Worten erstrecken sich die Schlitze 9' also quer zur Längsrichtung der Reinigungsarme 6'.

Auch im Bereich zwischen zweien der Reinigungsarme 6', also im mittleren Bereich 10' des Siebreinigers 1', sind jeweils Reinigungsbereiche 18' vorhanden. Zudem enthält der mittlere Bereich 10' drei Öffnungen 19', durch die Feingut hindurchtreten kann. Beim Stillstand des Siebkastens und bei straff gespannter Siebfläche sind stets die Reinigungsflächen 8' genau zweier der Reinigungsarme 6' gleichzeitig in Kontakt mit einer Siebfläche bringbar, wobei dabei im Wesentlichen sämtliche Reinigungsflächen 8' dieser zwei Reinigungsarme 6' in Kontakt mit der Siebfläche bringbar sind.

Der zweite nicht erfindungsgemässe Siebreiniger 1" gemäss Figur 2 unterscheidet sich von dem in Figur 1 gezeigten dadurch, dass im mittleren Bereich 10" weder Reinigungsbereiche 18' noch Öffnungen 19' vorhanden sind. Aufgrund des Nichtvorhandenseins der Reinigungsbereiche 18' im mittleren Bereich 10" entsteht nur im verkippten Zustand des Siebreinigers 1" ein Kontakt zwischen Siebreiniger 1" und Siebfläche. Hierdurch können ein Abbremsen oder sogar ein Festklemmen des Siebreinigers 1" zwischen Siebboden und Siebfläche verhindert werden, bevor dieser überhaupt kippen kann.

Figur 3 zeigt einen dritten erfindungsgemässen Siebreiniger 1‴, der ebenfalls drei in Umfangsrichtung gleichmässig verteilte Reinigungsarme 6‴ enthält. Der Siebreiniger 1‴ verfügt zudem über einen Taumelfuss 5‴, der am unteren Ende abgerundet ist, wodurch das Kippen des Siebreinigers 1‴ vereinfacht wird.

Im Gegensatz zu den in den Figuren 1 und 2 dargestellten Ausführungsbeispielen verlaufen die zwischen den Reinigungsflächen 8‴ gebildeten Schlitze 9‴ in einer Schlitzrichtung S‴, die mit einer bezüglich der Schwerachse A‴ radialen Richtung R‴ einen Winkel α‴ von 45° einschliessen. Dieser Winkel schafft einen besonders vorteilhaften Kompromiss zwischen der Linienauflage und der Gleitreibung zwischen Siebreiniger 1‴ und Siebfläche. Weiterhin sind an den Enden der Reinigungsarme 6‴ jeweils Verstärkungen 11‴ in einer senkrecht zur Hauptachse A‴ verlaufenden Ebene vorgesehen, die als Schlagschutze fungieren und das Risiko von Beschädigungen der Reinigungsbereiche beim Anstossen des Siebreinigers 1‴ an einen Siebrahmen reduzieren. Dies wird anhand von Figur 4 näher erläutert. Diese zeigt links eine Draufsicht auf einen Ausschnitt eines Reinigungsarmes 6" des nicht erfindungsgemäßen

Siebreinigers 1" gemäss Figur 2 sowie rechts eine Draufsicht auf einen Ausschnitt eines Reinigungsarmes 6‴ des Siebreinigers 1‴ gemäss Figur 3. Bei Bewegung in Umfangsrichtung U überstreichen die Reinigungsflächen 8" bzw. 8‴ jeweils eine gedachte Reinigungslinie L" bzw. L‴. Aufgrund der Schrägstellung der Reinigungsflächen 8‴ und der Schlitze 9‴ ist für das rechts dargestellte dritte Ausführungsbeispiel das Verhältnis aus der radialen Länge der Reinigungslinien L" und dem Abstand zweier benachbarter Reinigungslinien L" grösser, als dies bei dem links dargestellten zweiten Ausführungsbeispiel der Fall ist. Die Linienauflage ist also im dritten Ausführungsbeispiel grösser als im zweiten. Aus diesem Grund bewirkt der dritte Siebreiniger 1‴ eine effizientere Reinigung als der erste nicht erfindungsgemäße Siebreiniger 1".

In den Figuren 5 bis 9 ist in einem vierten Ausführungsbeispiel ein bevorzugte Siebreiniger 1 dargestellt. Dieser Siebreiniger 1 kann beispielsweise durch ein Spritzgiessverfahren aus dem bereits oben erwähnten Elastollan^{®} einstückig gefertigt sein. Auch dieser Siebreiniger 1 verfügt über einen Taumelfuss 5, der sich entlang einer Schwerachse A erstreckt, die eine Hauptachse des Siebreinigers 1 bildet. Der Taumelfuss 5 ist derart ausgebildet, dass er auf einen Siebboden auflegbar ist und der Siebreiniger 1 um den Taumelfuss 5 herum verkippbar ist. Der Taumelfuss 5 ist ferner am unteren Ende abgerundet ist, wodurch das Kippen des Siebreinigers 1 vereinfacht wird. Die drei Reinigungsarme 6 sind auch hier in Umfangsrichtung gleichmässig um die Schwerachse A herum verteilt. An den Enden der Reinigungsarme 6 sind auch in diesem Ausführungsbeispiel jeweils Verstärkungen 11 in einer senkrecht zur Hauptachse A verlaufenden Ebene vorgesehen, die als Schlagschutze fungieren und das Risiko von Beschädigungen der Reinigungsbereiche beim Anstossen des Siebreinigers 1 an einen Siebrahmen reduzieren.

Im Unterschied zum Siebreiniger 1‴ gemäss Figur 3 ist die Oberseite 15 des mittleren Bereiches 10 gegenüber den Reinigungsflächen 8 der Reinigungsarme 6 derart vertieft, dass diese Oberseite 15 nicht in Kontakt mit einer Siebfläche bringbar ist.

Hieraus ergeben sich die gleichen Vorteile, die bereits oben im Zusammenhang mit der nicht erfindungsgemässen

Figur 2 erläutert wurden. Weiterhin enthält der Siebreiniger 1 einen Ausräumer 12, mit dessen Hilfe auf einen Siebboden befindliches Feingut durch eine in einem Siebrahmen des Siebkastens gebildete Ausräumöffnung ausgeräumt werden kann. Figur 6 zeigt eine erste Seitenansicht des vierten Siebreinigers 1, Figur 7 eine zweite Seitenansicht und Figur 8 eine Draufsicht.

Figur 9 zeigt eine detaillierte Schnittansicht entlang der Linie A-A gemäss Figur 8. Darin ist zu erkennen, dass die Reinigungsflächen 8 abgerundet sind. Da sie jedoch senkrecht zu dieser Schnittansicht geradlinig verlaufen, wird dennoch ein linienförmiger Kontakt mit einer ebenen Siebfläche ermöglicht.

Gemäss Figur 9 weisen die Schlitze 9 parallel zur hier nicht erkennbaren Schwerachse A eine Tiefe t = 1,5 mm auf. Das Verhältnis zwischen dieser Tiefe t und der Höhe h der Reinigungsarme 6 ist etwa 10 %.

In Figur 10 ist schliesslich eine Siebeinheit dargestellt, die einen Siebkasten 3 und einen der bevorzugten erfindungsgemässen Siebreiniger 1 enthält. Der Siebkasten 3 verfügt über einen horizontalen Siebboden 4, einen sich in vertikaler Richtung davon erstreckenden Siebrahmen 13 sowie eine als Siebgewebe 2 ausgebildete Siebfläche, die über den Siebrahmen 13 gespannt ist. Der Siebreiniger 1 ist mit seinem Taumelfuss 5 auf den Siebboden 4 aufgelegt. Beim Stillstand des Siebkastens 3 und bei straff gespanntem Siebgewebe 2 sind stets die Reinigungsflächen genau zweier der Reinigungsarme 6 gleichzeitig in Kontakt mit dem Siebgewebe 2. Dabei sind dann im Wesentlichen sämtliche Reinigungsflächen 8 dieser zwei Reinigungsarme 6 in Kontakt mit dem Siebgewebe 2. Ferner ist der Siebreiniger 1 derart ausgestaltet, dass stets die Reinigungsflächen 8 aller Reinigungsarme 6 einen Abstand von weniger als 1,4 mm vom Siebgewebe 2 aufweisen.

## Patentansprüche

1. Bürstenloser Siebreiniger (1; 1'; 1"; 1‴) zum Reinigen einer Siebfläche (2) eines Siebkastens (3), welcher die Siebfläche (2) und einen Siebboden (4) enthält, enthaltend
- einen Taumelfuss (5; 5‴), der sich entlang einer Hauptachse (A; A'; A"; A‴) des bürstenlosen Siebreinigers (1; 1'; 1"; 1‴) erstreckt und derart ausgebildet ist, dass er auf den Siebboden (4) auflegbar ist und der bürstenlose Siebreiniger (1; 1'; 1''; 1‴) um den Taumelfuss (5; 5‴) herum verkippbar ist;
- mindestens ein Reinigungselement (6; 6'; 6"; 6‴) mit einem bürstenlosen Reinigungsbereich (7; 7'; 7"; 7‴), der keine Bürsten enthält, wobei der bzw. jeder Reinigungsbereich (7; 7'; 7"; 7‴) eine Vielzahl von Reinigungsflächen (8; 8'; 8"; 8‴) zum Reinigen der Siebfläche (2) aufweist;
**dadurch gekennzeichnet, dass**
jede einzelne der Vielzahl von Reinigungsflächen (8; 8'; 8"; 8‴) jeweils für einen mindestens linienförmigen Kontakt mit der Siebfläche (2) ausgebildet ist, wobei bei einer Rotation des bürstenlosen Siebreinigers (1; 1'; 1''; 1‴) um die Hauptachse (A; A'; A"; A‴) jede einzelne der Vielzahl von Reinigungsflächen (8; 8'; 8"; 8‴) einen flächigen Bereich der Siebfläche (2) überstreicht, und dass jede einzelne der Vielzahl von Reinigungsflächen (8; 8'; 8"; 8‴) durch einen im Reinigungsbereich (7; 7'; 7"; 1‴) gebildeten Schlitz (9; 9'; 9''; 9‴) von jeder benachbarten Reinigungsfläche (8; 8'; 8"; 8‴) getrennt ist, und dass sich jeder Schlitz (9; 9‴) in einer Schlitzrichtung (S; S‴) erstreckt, die mit einer bezüglich der Hauptachse (A; A‴) radialen Richtung (R; R‴) einen Winkel (α‴) im Bereich von 30 ° bis 60 ° einschliesst.

2. Bürstenloser Siebreiniger (1; 1'; 1''; 1‴) gemäss Anspruch 1,
**dadurch gekennzeichnet, dass**
jeder der durch die Reinigungsflächen (8; 8'; 8"; 8‴) überstrichenen flächigen Bereiche der Siebfläche (2) jeweils eine gedachte Reinigungslinie (L"; L‴) definiert, die mit einer radialen Dimension des flächigen Bereichs der Siebfläche (2) in einer bezüglich der Hauptachse (A; A'; A"; A‴) radialen Richtung (R; R'; R"; R‴) übereinstimmt, und wobei ein radialer Abstand zweier benachbarter Reinigungslinien (L"; L‴) entweder kürzer ist als die radiale Länge der Reinigungslinien (L"; L‴) oder nicht vorhanden ist.

3. Bürstenloser Siebreiniger (1; 1'; 1"; 1‴) gemäss einem der vorangehenden Ansprüche,
**dadurch gekennzeichnet, dass**
die Reinigungselemente (6; 6'; 6"; 6‴) parallel zur Hauptachse (A; A'; A"; A‴) eine Höhe (h) aufweisen und die Schlitze (9; 9'; 9"; 9‴) parallel zur Hauptachse (A) eine Tiefe (t) aufweisen, wobei die Tiefe (t) der Schlitze (9; 9'; 9"; 9‴) grösser als 0 % und kleiner oder gleich 20 % der Höhe (h) der Reinigungselemente (6; 6'; 6"; 6‴) ist.

4. Bürstenloser Siebreiniger (1; 1'') gemäss einem der vorangehenden Ansprüche,
**dadurch gekennzeichnet, dass**
er einen die Hauptachse (A; A'; A"; A‴) enthaltenden mittleren Bereich (10; 10'') mit einer dem Taumelfuss (5, 5‴) gegenüberliegenden Oberseite (15; 15'') aufweist, die gegenüber den Reinigungsflächen (8; 8") derart vertieft ist, dass sie nicht in Kontakt mit der Siebfläche (2) bringbar ist.

5. Bürstenloser Siebreiniger (1; 1'; 1"; 1‴) gemäss einem der vorangehenden Ansprüche, **gekennzeichnet durch** mindestens drei Reinigungselemente (6; 6'; 6"; 6‴) mit einem jeweiligen Reinigungsbereich (7; 7'; 7"; 7‴), wobei jeder Reinigungsbereich (7; 7'; 7"; 7‴) eine Vielzahl von Reinigungsflächen (8; 8'; 8"; 8‴) zum Reinigen der Siebfläche (2) aufweist und die Reinigungsflächen (8; 8'; 8"; 8‴) derart angeordnet und ausgebildet sind, dass beim Auflegen des bürstenlosen Siebreinigers (1; 1'; 1"; 1‴) auf dem Siebboden (4) und beim Stillstand des Siebkastens (3) und bei straff gespannter Siebfläche (2), mindestens 50% der Reinigungsflächen (8; 8'; 8"; 8‴) mindestens zweier der Reinigungselemente (6; 6'; 6"; 6‴), aber nicht die Reinigungsflächen (8; 8'; 8"; 8‴) sämtlicher Reinigungselemente (6; 6'; 6"; 6‴), gleichzeitig in Kontakt mit der Siebfläche (2) sind.

6. Bürstenloser Siebreiniger (1; 1'; 1"; 1‴) gemäss einem der vorangehenden Ansprüche,
**dadurch gekennzeichnet, dass**
der bürstenlose Siebreiniger (1; 1'; 1"; 1‴) eine ungerade Anzahl von Reinigungselementen (6; 6'; 6"; 6‴) aufweist.

7. Bürstenloser Siebreiniger (1; 1'; 1"; 1‴) gemäss einem der vorangehenden Ansprüche,
**dadurch gekennzeichnet, dass**
das/die Reinigungselement(e) (6; 6'; 6"; 6‴) als Reinigungsarm(e) (6; 6'; 6"; 6‴) ausgebildet ist/sind, der/die sich von einem die Hauptachse (A; A'; A"; A‴) enthaltenden mittleren Bereich (10; 10'; 10"; 10‴) des bürstenlosen Siebreinigers (1; 1'; 1"; 1‴) radial nach aussen erstreckt/erstrecken.

8. Bürstenloser Siebreiniger (1; 1"; 1‴) gemäss Anspruch 7, **dadurch gekennzeichnet, dass**
die Reinigungsflächen (8; 8"; 8‴) einreihig entlang der Reinigungsarme (6; 6"; 6‴) angeordnet sind.

9. Bürstenloser Siebreiniger (1; 1'; 1"; 1‴) gemäss einem der Ansprüche 7 und 8,
**dadurch gekennzeichnet, dass**
die Reinigungsarme (6; 6'; 6"; 6‴) eine Länge (l₁, l₂) aufweisen, die im Bereich von 5 bis 15 cm liegt.

10. Siebeinheit, enthaltend
- mindestens einen Siebkasten (3) mit einem Siebboden (4) und einer Siebfläche (2);
- mindestens einen bürstenlosen Siebreiniger (1; 1'; 1"; 1‴), der auf den Siebboden (4) aufgelegt ist,
**dadurch gekennzeichnet, dass** der bürstenlose Siebreiniger (1; 1'; 1"; 1‴) einen Taumelfuss (5; 5‴) aufweist, der sich entlang einer Hauptachse (A; A'; A"; A‴) des bürstenlosen Siebreinigers (1; 1'; 1A"; 1‴) erstreckt und derart ausgebildet ist, dass er auf den Siebboden (4) auflegbar ist und der bürstenlose Siebreiniger (1; 1'; 1"; 1‴) um den Taumelfuss (5; 5‴) herum verkippbar ist,
und dass der bürstenlose Siebreiniger (1; 1'; 1"; 1‴) mindestens drei Reinigungselemente (6; 6'; 6"; 6‴ mit einem jeweiligen Reinigungsbereich (7; 7'; 7"; 1‴) aufweist, wobei jeder Reinigungsbereich (7; 7'; 7"; 7‴) eine Vielzahl von Reinigungsflächen (8; 8'; 8"; 8‴) zum Reinigen der Siebfläche (2) aufweist, und
dass die Reinigungsflächen (8; 8'; 8"; 8‴) derart angeordnet und ausgebildet sind, dass beim Auflegen des bürstenlosen Siebreinigers (1; 1'; 1"; 1‴) auf den Siebboden (4), beim Stillstand des Siebkastens (3) und bei straff gespannter Siebfläche (2) mindestens 50% der Reinigungsflächen (8; 8'; 8"; 8‴) mindestens zweier der Reinigungselemente (6; 6'; 6"; 6‴), aber nicht die Reinigungsflächen (8; 8'; 8"; 8‴) sämtlicher Reinigungselemente (6; 6'; 6"; 6‴), gleichzeitig in Kontakt mit der Siebfläche (2) sind, und dass jede einzelne der Vielzahl von Reinigungsflächen durch im Reinigungsbereich gebildeten Schlitze von jeder benachbarten Reinigungsfläche getrennt ist, und dass sich jeder Schlitz (9; 9‴) in einer Schlitzrichtung (S; S‴) erstreckt, die mit einer bezüglich der Hauptachse (A; A‴) radialen Richtung (R; R‴) einen Winkel (α‴) im Bereich von 30 ° bis 60 ° einschliesst.

11. Siebeinheit gemäss Anspruch 10, **dadurch gekennzeichnet, dass** der bürstenlose Siebreiniger (1; 1'; 1"; 1‴) und der Siebkasten (3) derart ausgebildet sind, dass beim Stillstand des Siebkastens (3), bei straff gespannter Siebfläche (2) und beim Aufliegen des Taumelfusses (5; 5‴) auf dem Siebboden (4) jede einzelne der Reinigungsflächen (8; 8'; 8"; 8‴) aller Reinigungselemente (6; 6'; 6"; 6‴) einen Abstand von weniger als 5 mm von der Siebfläche (2) aufweisen.

12. Verfahren zum Aufrüsten oder Umrüsten eines Siebkastens (3), enthaltend einen Schritt, in dem ein bürstenloser Siebreiniger (1) gemäss einem der Ansprüche 1 bis 9 derart auf einen Siebboden (4) des Siebkastens (3) aufgelegt wird, dass eine Siebeinheit gemäss einem der Ansprüche 10 und 11 gebildet wird.

## Claims

1. A brushless sieve cleaner (1; 1'; 1"; 1‴) for cleaning a sieving surface (2) of a sieve box (3) comprising the sieving surface (2) and a sieve floor (4), comprising
- a wobble foot (5; 5") extending along a main axis (A; A'; A") of the brushless sieve cleaner (1; 1'; 1''; 1‴) and configured such that the wobble foot be placed on the sieve floor (4) and the brushless sieve cleaner (1; 1'; 1"; 1‴) can be tilted about the wobble foot (5; 5");
- at least one cleaning element (6; 6'; 6"; 6‴) comprising a brushless cleaning region (7; 7'; 7"; 7‴) containing no brushes, the or each cleaning region (7; 7'; 7"; 7‴) comprising a plurality of cleaning surfaces (8; 8'; 8"; 8‴) for cleaning the sieving surface (2); **characterized in that**
each one of said plurality of cleaning surfaces (8; 8'; 8"; 8‴) is respectively adapted for at least linear contact with said sieving surface (2), wherein upon rotation of said brushless sieve cleaner (1; 1'; 1"; 1‴) about the main axis (A; A'; A"; A‴), each individual one of the plurality of cleaning surfaces (8; 8'; 8"; 8‴) sweeps over a planar region of the sieving surface (2), and **in that** each individual one of the plurality of cleaning surfaces (8; 8'; 8"; 8‴) is separated from each adjacent cleaning surface (8; 8'; 8"; 8‴) by a slot (9; 9'; 9"; 9‴) formed in the cleaning area (7; 7'; 7"; 7‴), and that each slot (9; 9‴) extends in a slot direction (S; S‴) which is at an angle (α‴) in the range of 30° to 60° to a radial direction (R; R‴) with respect to the main axis (A; A‴).

2. Brushless sieve cleaner (1; 1'; 1"; 1‴) according to claim 1, **characterized in that**
each of the planar region of the sieving surface (2) swept over by the cleaning surfaces (8; 8'; 8"; 8‴) defines a notional cleaning line (L"; L‴), which coincides with a radial dimension of the planar region of the sieving surface (2) in a radial direction (R; R'; R"; R‴) with respect to the main axis (A; A'; A"; A‴), and wherein a radial distance between two adjacent cleaning lines (L"; L‴) is either shorter than the radial length of the cleaning lines (L"; L‴) or is not present.

3. Brushless sieve cleaner (1; 1'; 1"; 1‴) according to any one of the preceding claims, **characterized in that** the cleaning elements (6; 6'; 6"; 6‴) have a height (h) parallel to the main axis (A; A'; A"; A‴) and the slots (9; 9'; 9"; 9‴) have a depth (t) parallel to the main axis (A), the depth (t) of the slots (9; 9'; 9"; 9‴) being greater than 0% and less than or equal to 20% of the height (h) of the cleaning elements (6; 6'; 6"; 6‴).

4. Brushless sieve cleaner (1; 1'') according to any one of the preceding claims, **characterized in that** it has a central region (10; 10'') containing the main axis (A; A'; A") and having an upper side (15; 15'') opposite the wobble foot (5, 5''), which upper side is recessed with respect to the cleaning surfaces (8; 8'') in such a way that it cannot be brought into contact with the sieveing surface (2).

5. A brushless sieve cleaner (1; 1'; 1"; 1‴) according to any one of the preceding claims, **characterized by** at least three cleaning elements (6; 6'; 6"; 6‴) having a respective cleaning region (7; 7'; 7"; 7‴), each cleaning region (7; 7'; 7"; 7‴) having a plurality of cleaning surfaces (8; 8'; 8"; 8‴) for cleaning the sieving surface (2), and the cleaning surfaces (8; 8'; 8"; 8") are arranged and formed in such a way that, when the brushless sieve cleaner (1; 1'; 1"; 1‴) is placed on the sieve floor (4) and when the sieve box (3) is at a standstill and the sieving surface (2) is taut, at least 50% of the cleaning surfaces (8; 8'; 8"; 8‴) of at least two of the cleaning elements (6; 6'; 6"; 6‴), but not the cleaning surfaces (8; 8'; 8"; 8‴) of all the cleaning elements (6; 6'; 6"; 6‴), are simultaneously in contact with the sieving surface (2).

6. Brushless sieve cleaner (1; 1'; 1"; 1‴) according to any one of the preceding claims, **characterized in that** the brushless sieve cleaner (1; 1'; 1"; 1‴) has an odd number of cleaning elements (6; 6'; 6"; 6‴).

7. Brushless sieve cleaner (1; 1'; 1"; 1‴) according to any one of the preceding claims, **characterized in that** the cleaning element(s) (6; 6'; 6"; 6‴) is/are designed as cleaning arm(s) (6; 6'; 6"; 6‴) which extends radially outwards from a central region (10; 10'; 10"; 10‴) of the brushless sieve cleaner (1; 1'; 1"; 1‴) containing the main axis (A; A'; A"; A‴).

8. Brushless sieve cleaner (1; 1"; 1‴) according to claim 7, **characterized in that**
the cleaning surfaces (8; 8"; 8‴) are arranged in a single row along the cleaning arms (6; 6"; 6‴).

9. A brushless sieve cleaner (1; 1'; 1"; 1‴) according to any one of claims 7 and 8, **characterized in that** the cleaning arms (6; 6'; 6"; 6‴) have a length (l ₁, l ₂) that is in the range of 5 to 15 cm.

10. Sieve unit, comprising
- at least one sieve box (3) with a sieve floor (4) and a sieving surface (2);
- at least one brushless sieve cleaner (1; 1'; 1''; 1‴) which is placed on the sieve floor (4),
**characterized in that**
the brushless sieve cleaner (1; 1'; 1"; 1‴) has a wobble foot (5; 5‴) which extends along a main axis (A; A'; A"; A‴) of the brushless sieve cleaner (1; 1'; 1"; 1‴) and is designed in such a way that it can be placed on the sieve floor (4) and the brushless sieve cleaner (1; 1'; 1"; 1‴) can be tilted about the wobble foot (5; 5‴),
and that the brushless sieve cleaner (1; 1'; 1"; 1‴) comprises at least three cleaning elements (6; 6'; 6''; 6‴) with a respective cleaning region (7; 7'; 7"; 7‴), each cleaning region (7; 7'; 7"; 7‴) comprising a plurality of cleaning surfaces (8; 8'; 8"; 8‴) for cleaning the sieving surface (2), and
**in that** the cleaning surfaces (8; 8'; 8"; 8‴) are arranged and formed in such a way that, when the brushless sieve cleaner (1; 1'; 1"; 1‴) is placed on the sieve floor (4), when the sieve box (3) is at a standstill and when the sieving surface (2) is taut, at least 50% of the cleaning surfaces (8; 8'; 8"; 8‴) of at least two of the cleaning elements (6; 6'; 6"; 6‴), but not the cleaning surfaces (8; 8'; 8"; 8‴) of all the cleaning elements (6; 6'; 6"; 6‴), are simultaneously in contact with the sieving surface (2), and **in that** each individual one of the plurality of cleaning surfaces is separated from each adjacent cleaning surface by slots formed in the cleaning region, and **in that** the cleaning surfaces (8; 8'; 8"; 8‴) of the cleaning elements (6; 6'; 6"; 6‴) are separated from each adjacent cleaning surface by slots formed in the cleaning region, and
**in that** each slot (9; 9") extends in a slot direction (S; S") which is at an angle (α") in the range from 30° to 60° to a radial direction (R; R") with respect to the main axis (A; A").

11. Sieve unit according to claim 10,
**characterized in that** the brushless sieve cleaner (1; 1'; 1"; 1‴) and the sieve box (3) are designed in such a way that, when the sieve box (3) is at a standstill, when the sieving surface (2) is taut and when the wobble foot (5; 5‴) rests on the sieve floor (4), each of the cleaning surfaces (8; 8'; 8"; 8‴) of all cleaning elements (6; 6'; 6"; 6‴) is at a distance of less than 5 mm from the sieving surface (2).

12. A method of upgrading or retrofitting a sieve box (3), comprising a step of placing a brushless sieve cleaner (1) according to any one of claims 1 to 9 on a sieve floor (4) of the sieve box (3) so as to form a sieve unit according to any one of claims 10 and 11.

## Revendications

1. Nettoyeur de tamis sans brosse (1 ; 1' ; 1" ; 1‴) pour nettoyer une surface de tamisage (2) d'une boîte à tamis (3) comprenant la surface de tamisage (2) et un fond de tamis (4), comprenant
- un pied oscillant(5 ; 5‴) s'étendant le long d'un axe principal (A ; A' ; A" ; A‴) du nettoyeur de tamis sans brosse (1 ; 1' ; 1" ; 1‴) et configuré pour être placé sur le fond de tamis (4) et pour faire basculer le nettoyeur de tamis sans brosse (1 ; 1' ; 1" ; 1‴) autour du pied oscillant (5 ; 5‴) ;
- au moins un élément de nettoyage (6 ; 6' ; 6" ; 6‴) comprenant une zone nettoyante sans brosse (7 ; 7' ; 7" ; 7‴) qui ne contient pas de brosse, la ou chaque zone nettoyante (7 ; 7' ; 7" ; 7‴) comprenant une pluralité de surfaces de nettoyage (8 ; 8' ; 8" ; 8‴) pour nettoyer la surface de tamisage(2) ;
**caractérisé en ce que**
chaqu'une desdite pluralité de surfaces de nettoyage (8 ; 8' ; 8" ; 8‴) est adaptée pour au moins un contact linéaire avec ladite surface de tamisage (2), dans lequel lors de la rotation dudit nettoyeur de tamis sans brosse (1 ; 1' ; 1" ; 1‴) autour de l'axe principal (A ; A' ; A" ; A‴), chaque surface individuelle de la pluralité de surfaces de nettoyage (8 ; 8' ; 8" ; 8‴) balaie une région plane de la surface de tamisage (2), et **en ce que** chaque surface individuelle de la pluralité de surfaces de nettoyage (8 ; 8' ; 8" ; 8‴) est séparée de chaque surface de nettoyage adjacente (8 ; 8' ; 8" ; 8‴) par une fente (9 ; 9' ; 9" ; 9‴) formée dans la zone nettoyante (7 ; 7' ; 7" ; 7‴), et **en ce que** chaque fente (9 ; 9‴) s'étend dans une direction de fente (S ; S‴) qui est à un angle (α‴) dans la gamme de 30° à 60° par rapport à une direction radiale (R ; R‴) relatif à l'axe principal (A ; A‴).

2. Nettoyeur de tamis sans brosse (1 ; 1' ; 1" ; 1‴) selon la revendication 1,
**caractérisé en ce que**
chacune des régions planes de la surface de tamisage (2) balayées par les surfaces de nettoyage (8 ; 8' ; 8" ; 8‴) définit une ligne de nettoyage théorique (L" ; L‴) qui coïncide avec une dimension radiale de la région plane de la surface de tamisage (2) dans une direction radiale (R ; R" ; A‴) par rapport à l'axe principal (A ; A' ; A" ; A‴), et dans lequel une distance radiale entre deux lignes de nettoyage adjacentes (L" ; L‴) est soit plus courte que la longueur radiale des lignes de nettoyage (L" ; L‴), soit inexistante.

3. Nettoyeur de tamis sans brosse(1 ; 1' ; 1" ; 1‴) selon l'une quelconque des revendications précédentes,
**caractérisé en ce que** les
éléments de nettoyage (6 ; 6' ; 6" ; 6‴) ont une hauteur (h) parallèle à l'axe principal (A ; A' ; A" ; A‴) et les fentes (9 ; 9' ; 9" ; 9‴) ont une profondeur (t) parallèle à l'axe principal (A), la profondeur (t) des fentes (9 ; 9' ; 9" ; 9‴) étant supérieure à 0% et inférieure ou égale à 20% de la hauteur (h) des éléments de nettoyage (6 ; 6' ; 6" ; 6‴).

4. Nettoyeur de tamis sans brosse (1 ; 1") selon l'une quelconque des revendications précédentes, **caractérisé en ce qu'**il présente une région centrale (10 ; 10") contenant l'axe principal (A ; A' ; A‴) et présentant une face supérieure (15 ; 15") opposée au pied oscillant (5, 5‴), ladite face supérieure étant en retrait par rapport aux surfaces de nettoyage (8 ; 8") de manière à ne pas pouvoir être mise en contact avec la surface de tamisage (2).

5. Nettoyeur de tamis sans brosse (1 ; 1' ; 1" ; 1‴) selon l'une quelconque des revendications précédentes, **caractérisé par** au moins
trois éléments de nettoyage (6 ; 6' ; 6" ; 6‴) ayant respectivement une zone nettoyante (7 ; 7' ; 7" ; 7‴), chaque zone nettoyante (7 ; 7' ; 7" ; 7‴) ayant une pluralité de surfaces de nettoyage (8 ; 8' ; 8" ; 8‴) pour nettoyer la surface de tamisage(2), et les surfaces de nettoyage (8 ; 8' ; 8") ; 8‴) sont disposées et formées de telle sorte que, lorsque le nettoyeur de tamis sans brosse (1 ; 1' ; 1" ; 1‴) est placé sur le fond du tamis (4) et lorsque la boîte à tamis (3) est à l'arrêt et la surface du tamis (2) est tendue, au moins 50% des surfaces de nettoyage (8 ; 8' ; 8" ; 8‴) d'au moins deux éléments de nettoyage (6 ; 6' ; 6" ; 6‴), mais pas les surfaces de nettoyage (8 ; 8' ; 8" ; 8‴) de tous les éléments de nettoyage (6 ; 6' ; 6" ; 6‴), sont simultanément en contact avec la surface de tamisage (2).

6. Nettoyeur de tamis sans brosse (1 ; 1' ; 1" ; 1‴) selon l'une quelconque des revendications précédentes, **caractérisé en ce que** le nettoyeur de tamis sans brosse (1 ; 1' ; 1" ; 1‴) présente un nombre impair d'éléments de nettoyage (6 ; 6' ; 6" ; 6‴).

7. Nettoyeur de tamis sans brosse (1 ; 1' ; 1" ; 1‴) selon l'une quelconque des revendications précédentes, **caractérisé en ce que** le
ou les éléments de nettoyage (6 ; 6' ; 6" ; 6‴) sont conçus comme un ou des bras nettoyante(6 ; 6' ; 6") ; 6‴) qui s'étendent radialement vers l'extérieur à partir d'une région centrale (10 ; 10' ; 10" ; 10‴) du nettoyeur de tamis sans brosse (1 ; 1' ; 1" ; 1‴) contenant l'axe principal (A ; A' ; A" ; A‴).

8. Nettoyeur de tamis sans brosse (1 ; 1" ; 1‴) selon la revendication 7,
**caractérisé en ce que** les
surfaces de nettoyage (8 ; 8" ; 8‴) sont disposées en une seule rangée le long des bras nettoyantes(6 ; 6" ; 6‴).

9. Nettoyeur de tamis sans brosse (1 ; 1' ; 1" ; 1‴) selon l'une quelconque des revendications 7 et 8,
**caractérisé en ce que** les bras nettoyantes (6 ; 6' ; 6" ; 6‴) ont une longueur (l ₁, l ₂) comprise entre 5 et 15 cm.

10. Dispositif de tamisage, comprenant
- au moins une boîte à tamis (3) avec un fond de tamis (4) et une surface de tamisage (2) ;
- au moins un nettoyeur de tamis sans brosse (1 ; 1' ; 1" ; 1‴) qui est placé sur le fond de tamis (4),
**caractérisé en ce que**
le nettoyeur de tamis sans brosse (1 ; 1' ; 1" ; 1‴) possède un pied oscillant (5 ; 5‴) qui s'étend le long d'un axe principal (A ; A' ; A" ; A‴) du nettoyeur de tamis sans brosse (1 ; 1' ; 1" ; 1‴) et est conçu de tel manière à pouvoir être placé sur le fond de tamis(4) et que le nettoyeur de tamis sans brosse (1 ; 1' ; 1" ; 1‴) peut être incliné autour du pied oscillant (5 ; 5‴),
et que le nettoyeur de tamis sans brosse (1 ; 1' ; 1" ; 1‴) comprend au moins trois éléments de nettoyage (6 ; 6' ; 6" ; 6‴) avec respectivement une zone nettoyante (7 ; 7' ; 7" ; 7‴), chaque zone nettoyante (7 ; 7' ; 7" ; 7‴) comprenant une pluralité de surfaces de nettoyage (8 ; 8' ; 8" ; 8‴) pour nettoyer la surface de tamisage (2), et
**en ce que** les surfaces de nettoyage (8 ; 8' ; 8" ; 8‴) sont disposées et formées de telle sorte que, lorsque le nettoyeur de tamis sans brosse (1 ; 1' ; 1" ; 1‴) est placé sur le fond de tamis (4), lorsque la boîte à tamis (3) est à l'arrêt et lorsque la surface de tamisage (2) est tendue, au moins 50% des surfaces de nettoyage (8 ; 8' ; 8" ; 8‴) d'au moins deux des éléments de nettoyage (6 ; 6' ; 6" ; 6‴), mais pas les surfaces de nettoyage (8 ; 8' ; 8" ; 8‴) de tous les éléments de nettoyage (6 ; 6' ; 6" ; 6‴), sont simultanément en contact avec la surface de tamisage (2), et **en ce que** chaque surface individuelle de la pluralité de surfaces de nettoyage est séparée de chaque surface de nettoyage adjacente par des fentes formées dans la zone nettoyante, et
**en ce que** chaque fente (9 ; 9‴) s'étend dans une direction de fente (S ; S‴) qui fait un angle (α‴) dans la plage de 30° à 60° par rapport à une direction radiale (R ; R‴) relatif à l'axe principal (A ; A‴).

11. Dispositif de tamisage selon la revendication 10, **caractérisée en ce que** le nettoyeur de tamis sans brosse (1 ; 1' ; 1" ; 1‴) et la boîte à tamis (3) sont conçus de telle sorte que lorsque la boîte à tamis (3) est à l'arrêt, lorsque la surface de tamisage (2) est tendue et lorsque le pied oscillant (5 ; 5‴) repose sur le fond de tamis (4), chacune des surfaces de nettoyage (8 ; 8' ; 8" ; 8‴) de tous les éléments de nettoyage (6 ; 6' ; 6" ; 6‴) se trouve à une distance inférieure a 5 mm de la surface de tamisage (2).

12. Procédé d'amélioration ou de modification d'une boîte à tamis (3), comprenant une étape consistant à placer un nettoyeur de tamis sans balai (1) selon l'une quelconque des revendications 1 à 9 sur un fond de tamis (4) du boîte à tamis (3) de manière à former un dispositif de tamisage selon l'une quelconque des revendications 10et 11.
